# EUROPÄISCHE PATENTSCHRIFT

(11) **EP 2 165 062 B1**
(45) Veröffentlichungstag und Bekanntmachung des Hinweises auf die Patenterteilung: **27.10.2010**
(21) Anmeldenummer: 08774056.9
(22) Anmeldetag: 09.06.2008
(51) Int. Cl.: F02D 31/00

(54) **VERFAHREN UND VORRICHTUNG ZUR DREHZAHLREGLER-FUNKTIONSÜBERWACHUNG**
METHOD AND APPARATUS FOR MONITORING THE FUNCTION OF A ROTATIONAL SPEED REGULATOR
PROCÉDÉ ET DISPOSITIF POUR CONTRÔLER LE FONCTIONNEMENT D'UN RÉGULATEUR DE VITESSE

(30) Priorität: 11.07.2007 DE 102007032214
(43) Veröffentlichungstag der Anmeldung: 24.03.2010
(73) Patentinhaber: Robert Bosch GmbH, 70442 Stuttgart (DE)
(72) Erfinder: KETTENACKER, Guenter, 71711 Steinheim (DE); MYRONOV, Sergiy, 70435Stuttgart (DE); SCHWARZE, Klaus, 37115 Duderstadt (DE)
(86) Internationale Anmeldenummer: PCT/EP2008/057152
(87) Internationale Veröffentlichungsnummer: WO 2009/007186

(56) Entgegenhaltungen:
- WO-A-03/085248
- WO-A-2008/080870
- DE-A1- 3 828 850
- DE-B3- 10 302 263
- DE-B3-102005 060 540

## Beschreibung

### Technisches Gebiet

Die Erfindung betrifft ein Verfahren und eine Vorrichtung zur Drehzahlregler-Funktionsüberwachung, insbesondere bei einer Schubüberwachungsfunktion einer Dieselmotorsteuerung.

### Stand der Technik

Bei einer Dieselmotorsteuerung kann als Fehlerbehandlungsfunktion eine Schubüberwachung aktiviert werden, wenn die Ist-Drehzahl um mehr als einen vorbestimmten Schwellwert über der Soll-Drehzahl liegt. Im Fall einer Aktivierung der Schubüberwachung ist es erforderlich, dass der Drehzahlregler seine entsprechende Stellgröße so schnell auf null bringt, dass nach einer vorbestimmten Zeitdauer, etwa einer Sekunde, inklusive aller weiteren verzögernden Funktionen die Einspritzung abgeschaltet ist, d.h. die Ansteuerdauer der Injektoren auf null gebracht worden ist.

Die in der Motorsteuerung vorgesehenen Drehzahlregler arbeiten je nach Einsatzgebiet, d.h. Art des Herstellers des Kraftfahrzeugs bzw. abhängig vom Kraftfahrzeug mit verschiedenen Parametersätzen, die zu verschiedenen Ansprechzeiten des Drehzahlreglers führen. Beim Eingreifen der Schubüberwachung muss jedoch für jeden Parametersatz gelten, dass die Einspritzung innerhalb der vorbestimmten Zeitdauer abgeschaltet wird, um eine ungerechtfertigte Schubüberwachungsersatzreaktion zu vermeiden. Ein Überprüfen jedes Parametersatzes muss für jeden Fahrzeugtyp bzw. Einsatzgebiet des Verbrennungsmotors erneut durchgeführt werden. Das Überprüfen wird mit Hilfe geeigneter Simulationen vorgenommen, wobei insbesondere überprüft wird, dass die Stellgröße innerhalb der vorbestimmten Zeitdauer, d.h. einer Sekunde, zu einem Stoppen der Einspritzung führt. Dies ist aufwendig.

Es ist daher Aufgabe der vorliegenden Erfindung, ein Verfahren und eine Vorrichtung zur Verfügung zu stellen, bei denen sichergestellt werden kann, dass bei zu hoher Drehzahlabweichung die Stellgröße des Drehzahlreglers innerhalb der einzuhaltenden Zeit auf null abgebaut ist, ohne die Reglerparameter, die für die Endanwendung festgelegt worden sind, individuell überprüfen zu müssen.

Diese Aufgabe wird durch das Verfahren nach Anspruch 1 sowie durch die Vorrichtung gemäß dem nebengeordneten Anspruch gelöst.

Weitere vorteilhafte Ausgestaltungen der Erfindung sind in den abhängigen Ansprüchen angegeben.

Gemäß einem ersten Aspekt ist ein Verfahren zum Überwachen einer Funktion einer Drehzahlregelung eines Verbrennungsmotors vorgesehen. Das Verfahren umfasst ein Detektieren einer Drehzahlüberschreitung, wenn eine Ist-Drehzahl des Verbrennungsmotors eine Soll-Drehzahl um mehr als einen vorbestimmten Schwellwert überschreitet, und, wenn eine Drehzahlüberschreitung detektiert wird, ein Begrenzen einer Stellgröße der Drehzahlregelung auf eine zeitlich abfallende maximale Stellgröße.

Weiterhin kann die maximale Stellgröße von einer vorbestimmten Zeitdauer abhängen, nach der die Stellgröße auf 0 festgelegt sein muss.

Gemäß einer Ausführungsform ist der Gradient mit dem die maximale Stellgröße über der Zeit abfällt, konstant. Dabei kann der Gradient aus einer Maximalstellgröße, die eine im Normalbetrieb maximal zulässige Stellgröße angibt, dividiert durch die vorbestimmte Zeitdauer ermittelt werden. Alternativ kann der Gradient aus der momentanen maximalen Stellgröße dividiert durch die vorbestimmte Zeitdauer ermittelt werden.

Alternativ kann die maximale Stellgröße gemäß einem Gradientenprofil über der Zeit abfallen.

Weiterhin kann dann, wenn die Ist-Drehzahl des Verbrennungsmotors die Soll-Drehzahl um weniger als den vorbestimmten Schwellwert überschreitet, die Stellgröße der Drehzahlregelung auf eine zeitlich ansteigende maximale Stellgröße begrenzt werden, wobei die maximale Stellgröße bis zu einer Maximalstellgröße, die eine im Normalbetrieb maximal zulässige Stellgröße angibt, ansteigt.

Gemäß einer Ausführungsform kann bei Unterschreiten der Soll-Drehzahl durch die Ist-Drehzahl die maximale Stellgröße unmittelbar auf die Maximalstellgröße eingestellt werden, wobei die Maximalstellgröße eine im Normalbetrieb maximal zulässige Stellgröße angibt.

Gemäß einem Aspekt ist eine Motorregelung zum Betreiben eines Verbrennungsmotors vorgesehen mit einer Regelungseinheit zum Bereitstellen einer Stellgröße abhängig von einem Soll-Drehzahl und einer Ist-Drehzahl; und einer Begrenzungseinheit zum Detektieren einer Drehzahlüberschreitung, wenn die Ist-Drehzahl des Verbrennungsmotors die Soll-Drehzahl um mehr als einen vorbestimmten Schwellwert überschreitet, und zum Begrenzen einer Stellgröße der Drehzahlregelung auf eine zeitlich abfallende maximale Stellgröße, wenn eine Drehzahlüberschreitung detektiert wird.

Weiterhin kann die Regelungseinheit einen P-Reglerteil und einen I-Reglerteil umfassen, wobei die Begrenzungseinheit eine gemeinsame von dem P-Reglerteil und dem I-Reglerteil bereitgestellte Stellgröße begrenzt. Alternativ kann die Regelungseinheit einen P-Reglerteil und einen I-Reglerteil umfassen, wobei die Begrenzungseinheit so mit dem I-Reglerteil gekoppelt ist, dass die Begrenzungseinheit einen Integrationsausgangswert eines Integrators des I-Reglerteils beim Begrenzen mit einem Grenzintegratorwert in jedem Regelungszyklus aktualisiert.

Bevorzugte Ausführungsformen der Erfindung werden nachfolgend anhand der beigefügten Zeichnungen näher erläutert. Es zeigen:
- Fig. 1: ein Blockschaltbild eines Drehzahlreglers für eine Motorsteuerung gemäß einer ersten Ausführungsform der Erfindung;
- Fig. 2: ein Blockschaltbild eines Drehzahlreglers für eine Motorsteuerung gemäß einer weiteren Ausführungsform der Erfindung; und
- Fig. 3: ein Zeitverlaufsdiagramm zur Darstellung des zeitlichen Verlaufs des ma- ximalen Drehmoments abhängig von der Ist-Motordrehzahl.

In Fig. 1 ist ein Motorsystem 1 mit einem Verbrennungsmotor 2 und einer Drehzahlregelung schematisch dargestellt. Die Drehzahlregelung ist beispielhaft als PI-Regler ausgeführt und liefert abhängig von einer Differenzdrehzahl Δω eine Stellgröße S z.B. in Form eines Stelldrehmoments bzw. einer einzuspritzenden Kraftstoffmenge. Die Drehzahlregelung umfasst ein Differenzelement 5 zum Berechnen einer Drehzahldifferenz zwischen einer von extern (z.B. gemäß eines Fahrerwunschmoments bei einem Kraftfahrzeug) bereitgestellten Soll-Drehzahl ωₛₒₗₗ und einer im Verbrennungsmotor 2 ermittelten Ist-Drehzahl ωᵢₛₜ. Die Differenzdrehzahl Δω wird einem Proportionalglied 6 (P-Reglerteil) und einem Integrationsglied 7 81-Reglerteil) des Reglers zugeführt. Das Proportionalglied 6 sowie das Integrationsglied 7 stellen jeweils Teilstellgrößen S₁ bzw. S₂ zur Verfügung, die in einem Summierglied 8 addiert werden, um die Stellgröße S zu erzeugen.

Weiterhin ist ein Begrenzungsglied 10 vorgesehen, dem die Angabe über die Drehzahldifferenz Δω zugeführt wird und das aktiviert wird, sobald die Drehzahldifferenz Δω größer ist als ein Schwellwert SW, der fest vorgegeben ist. Wird der Schwellwert SW nicht überschritten, so wird die Stellgröße S unverändert dem Verbrennungsmotor 2 bereitgestellt. Befindet sich jedoch die Differenzdrehzahl Δω oberhalb des Schwellwerts SW, so wird die Stellgröße S der Drehzahlregelung auf ein maximales Drehmoment Mₘₐₓ begrenzt.

Die Funktionsweise des Begrenzungsgliedes 10 wird mit Bezug zu Figur 3 beschrieben. Um zu gewährleisten, dass die Stellgröße S, mit der der Verbrennungsmotor 2 angesteuert wird, in einem solchen aktivierten Fall, d.h. wenn die Differenzdrehzahl Δω oberhalb des Schwellwerts liegt, innerhalb einer vorbestimmten Zeitdauer, die durch T_{A} angegeben ist, auf 0 gebracht wird, wird das maximale Drehmoment Mₘₐₓ über der Zeit linear oder gemäß einem vorgegebenen Gradientenprofil reduziert (siehe Zeitpunkt T1). Eine Stellgröße S, die einem Drehmoment oberhalb des maximalen Drehmoments Mₘₐₓ entspricht, wird auf Mₘₐₓ begrenzt. Die Reduktion des maximalen Drehmoments Mₘₐₓ über der Zeit wird solange fortgeführt, bis Mₘₐₓ entweder 0 Nm angibt oder die Differenzdrehzahl Δω den Schwellwert unterschreitet (siehe Zeitpunkt T2).

Unterschreitet Δω den Schwellwert (siehe Zeitpunkt T2) bevor die Stellgröße 0 erreicht wird, so wird das maximale Drehmoment Mₘₐₓ ausgehend von dem momentan erreichten maximalen Drehmoment Mₘₐₓ wieder kontinuierlich über der Zeit t in Richtung eines vorgegebenen Maximalwert erhöht, der jedoch nicht überschritten wird. Wenn während der Erhöhung des maximalen Drehmoments Mₘₐₓ erneut Δω den Schwellwert überschreitet (siehe Zeitpunkt T3), wird ausgehend von dem nun erreichten maximalen Drehmoment Mₘₐₓ erneut das maximale Drehmoment Mₘₐₓ linear oder gemäß einem Gradientenprofil reduziert, bis entweder 0 Nm erreicht sind oder bis Δω den Schwellwert wieder unterschreitet. Befindet sich Δω oberhalb des Schwellwerts SW und das maximale Drehmoment Mₘₐₓ beträgt bereits 0 Nm (siehe Zeitraum zwischen T3 und T4), so wird Mₘₐₓ bei 0 Nm gehalten und somit die Stellgröße S auf 0 Nm begrenzt. D.h., die an den Verbrennungsmotor 2 gelieferte Stellgröße entspricht null, d.h. es wird kein Kraftstoff in den Verbrennungsmotor 2 eingespritzt. Sobald die Differenzdrehzahl Δω den Schwellwert SW wieder unterschreitet (siehe Zeitpunkt T4), wird das maximal zulässige Drehmoment Mₘₐₓ wieder gemäß einem Gradienten erhöht.

Bei einem linearen Verlauf des maximalen Drehmoments wird der Gradient, mit dem das maximale Drehmoment Mₘₐₓ reduziert wird, sobald der Schwellwert SW durch die Differenzdrehzahl Δω überschritten wird, durch die Zeitdauer bestimmt, in der die Stellgröße auf null gebracht werden muss, wenn die Differenzdrehzahl Δω den Schwellwert SW übersteigt. Diese Zeitdauer T_{A} kann beispielsweise eine Sekunde betragen. Der Gradient des Abfallens des maximalen Drehmoments Mₘₐₓ ergibt sich z.B. aus einem vorgegebenen Maximalmoment (entspricht einem im Normalbetrieb maximal zulässigen Drehmoment, ,als durchgezogene dünne horizontale Linie im oberen Diagramm der Fig. 3 dargestellt) geteilt durch die vorbestimmte Zeitdauer, so dass bei einem vorherrschenden Maximalmoment der Grenzwert sich spätestens nach der vorgegebenen Zeitdauer T_{A} bei 0 Nm befindet. Alternativ kann anstelle des Maximalmoments auch das maximale Drehmoment Mₘₐₓ für die Gradientenberechnung herangezogen werden. Der Betrag des Gradienten im Falle der Erhöhung des maximalen Drehmomentes Mₘₐₓ, sobald der Schwellwert durch die Differenzdrehzahl wieder unterschritten ist, wird vorzugsweise mit dem gleichen Betrag gewählt wie der Gradient der abfallenden Rampe des Verlaufs des maximalen Drehmoments Mₘₐₓ beim zuvor genannten Fall.

Sobald die Ist-Drehzahl ωᵢₛₜ kleiner ist als die Solldrehzahl ω_{Soll}, wird das maximale Drehmoment Mₘₐₓ sofort auf das Maximalmoment festgelegt. Ein Momentensprung entsteht dabei nicht, weil die Stellgrößenanteile S₁ und S₂ deutlich unterhalb des Maximalwerts liegen.

Um eine Information über ein notwendiges Ansprechen der Begrenzungseinheit 10 verfügbar zu haben, z.B. für eine Auswertung, wird der Begrenzungswert bei Eingreifen der Begrenzung in einen statischen Datenspeicher üblicherweise in einen bereits vorhandenen EEPROM gespeichert. Damit kann bei einer Erprobung festgestellt werden, ob die Begrenzung eingreifen musste, oder ob die Regelungsparameter eine ausreichend schnelle Drehzahlregelung ermöglichen, um die Anforderung an die Stellgrößenabbauzeit zu erfüllen.

Fig. 2 zeigt eine weitere Ausführungsform eines erfindungsgemäßen Motorsystems. Gleiche Elemente bzw. Elemente gleicher Funktion sind mit den gleichen Bezugszeichen versehen. Die Ausführungsform der Fig. 2 unterscheidet sich von der Ausführungsform der Fig. 1 darin, dass die Begrenzungseinheit nicht in dem Stellpfad zwischen dem Summierglied 8 und dem Verbrennungsmotor 2, sondern an dem Integrationsglied 7 vorgesehen ist. Die Begrenzungseinheit 11 der Ausführungsform der Fig. 2 erhält ebenso wie die Begrenzungseinheit 10 der Ausführungsform der Fig. 1 die Differenzdrehzahl Δω den Schwellwert SW sowie die vorbestimmte Zeitdauer T_{A} und erkennt anhand eines Überschreitens des Schwellwertes SW durch die Differenzdrehzahl Δω, dass das maximale Drehmoment Mₘₐₓ begrenzt werden soll. Der Wert des maximalen Drehmoments Mₘₐₓ, das den Begrenzungswert bestimmt, wird wie zuvor im Beispiel der Ausführungsform der Fig. 1 beschrieben, ermittelt.

Von dem maximalen Drehmoment Mₘₐₓ wird in der Begrenzungseinheit 11 die Teilstellgröße S₁, die von dem Proportionalglied 6 bereitgestellt wird, subtrahiert und dadurch ein Grenzintegrationswert ermittelt, mit dem vor jedem Integrationszyklus der Integrationsausgangswert (Integrationswert, von dem bei der Integration in einem Zyklus ausgegangen wird) des Integrationsgliedes 7 aktualisiert wird. D.h., ist der momentane Integratorwert (Integratorwert nach der Integration) größer als der von der Begrenzungseinheit 11 bereitgestellte Grenzintegrationswert, so wird der Integrationsausgangswert auf den Grenzintegrationswert, der von der Begrenzungseinheit 11 bereitgestellt wird, aktualisiert. Ist der Integrationswert 7 in dem Integrationsglied 7 kleiner als der von der Begrenzungseinheit 11 bereitgestellte Grenzintegrationswert, so erfolgt keine Aktualisierung.

Das erfindungsgemäße Verfahren hat den Vorteil, dass sichergestellt werden kann, dass die Stellgröße der Drehzahlregelung nach der vorbestimmten Zeitdauer in jedem Fall null erreicht. Hierzu wird nur eine Zeitdauer T_{A} vorgegeben, innerhalb der das maximale Reglerausgangsmoment (Stellgröße) bei zu hoher Drehzahl vom Maximalmoment linear auf den Neutralwert (Stellgröße 0) gefahren wird. Dadurch ist selbst bei extrem langsamen oder falsch applizierten Reglerparametern sichergestellt, dass nicht fehlerhaft die interne Schubüberwachung anspricht, die auf ungerechtfertigte Einspritzung nach einer bestimmten Zeitdauer, wie z.B. einer Sekunde, Schub geprüft wird. Dadurch kann seitens eines Anwenders nicht unbeabsichtigt ein solcher Fehlerfall ausgelöst werden, so dass die Reglerapplikation vollständig dem Anwender überlassen werden kann und nicht hinsichtlich der Schubüberwachung zusätzlich überprüft werden muss.

Selbstverständlich kann als Drehzahlregler auch ein PID-Regler vorgesehen sein, wobei jedoch der Differentialanteil der Stellgröße nicht durch das Begrenzungsglied beaufschlagt werden sollte und daher der eventuell bereits begrenzten Stellgröße des P- und I-Anteils der Stellgröße hinzuaddiert werden sollte.

## Patentansprüche

1. Verfahren zum Überwachen einer Funktion einer Drehzahlregelung eines Verbrennungsmotors (2), mit folgenden Schritten:
- Detektieren einer Drehzahlüberschreitung, wenn eine Ist-Drehzahl (ωᵢₛₜ) des Verbrennungsmotors eine Soll-Drehzahl (ω_{Soll}) um mehr als einen vorbestimmten Schwellwert (SW) überschreitet,
**dadurch gekennzeichnet daß** dann
- wenn eine Drehzahlüberschreitung detektiert wird, eine Stellgröße (S) der Drehzahlregelung auf eine zeitlich abfallende maximale Stellgröße (Mₘₐₓ) begrenzt wird.

2. Verfahren nach Anspruch 1, wobei die maximale Stellgröße (Mₘₐₓ) von einer vorbestimmten Zeitdauer abhängt, nach der die Stellgröße (S) auf 0 festgelegt sein muss.

3. Verfahren nach Anspruch 2, wobei der Gradient mit dem die maximale Stellgröße (Mₘₐₓ) über der Zeit abfällt, konstant ist.

4. Verfahren nach Anspruch 3, wobei der Gradient aus einer Maximalstellgröße, die eine im Normalbetrieb maximal zulässige Stellgröße angibt, dividiert durch die vorbestimmte Zeitdauer ermittelt wird.

5. Verfahren nach Anspruch 3, wobei der Gradient aus der momentanen maximalen Stellgröße (Mₘₐₓ) dividiert durch die vorbestimmte Zeitdauer ermittelt wird.

6. Verfahren nach Anspruch 1 oder 2, wobei die maximale Stellgröße (Mₘₐₓ) gemäß einem Gradientenprofil über der Zeit abfällt.

7. Verfahren nach Anspruch 1 oder 2, wenn die Ist-Drehzahl (ωᵢₛₜ) des Verbrennungsmotors die Soll-Drehzahl (ωₛₒₗₗ) um weniger als den vorbestimmten Schwellwert (SW) überschreitet, die Stellgröße der Drehzahlregelung auf eine zeitlich ansteigende maximale Stellgröße (Mₘₐₓ) begrenzt wird, wobei die maximale Stellgröße (Mₘₐₓ) bis zu einer Maximalstellgröße, die eine im Normalbetrieb maximal zulässige Stellgröße angibt, ansteigt.

8. Verfahren nach Anspruch 1 oder 2, wobei bei Unterschreiten der Soll-Drehzahl (ω_{Soll}) durch die ist-Drehzahl (ωᵢₛₜ) die maximale Stellgröße (Mₘₐₓ) unmittelbar auf die Maximalstellgröße eingestellt wird, wobei die Maximalstellgröße eine im Normalbetrieb maximal zulässige Stellgröße angibt

9. Motorregelungseinheit zum Betreiben eines Verbrennungsmotors (2) umfassend:
- eine Regelungseinheit (5, 6, 7) zum Bereitstellen einer Stellgröße (S) abhängig von einem Soll-Drehzahl (ω_{Soll}) und einer Ist-Drehzahl (ωᵢₛₜ) und
- einer Begrenzungseinheit (10, 11) zum Detektieren einer Drehzahlüberschreitung, wenn die Ist-Drehzahl (ωᵢₛₜ) des Verbrennungsmotors (2) die Soll-Drehzahl (ω_{Soll}) um mehr als einen vorbestimmten Schwellwert (SW) überschreitet; und zum Begrenzen einer Stellgröße (S) der Drehzahlregelung auf eine zeitlich abfallende maximale Stellgröße, wenn eine Drehzahlüberschreitung detektiert wird.

10. Moton-egelungseinheit nach Anspruch 9, wobei die Regelungseinheit einen P-Reglerteil und einen I-Reglerteil umfasst, wobei die Begrenzungseinheit (10) eine gemeinsame von dem P-Reglerteil (6) und dem I-Reglerteil (7) bereitgestellte Stellgröße begrenzt

11. Motorregelungseinheit nach Anspruch 9, wobei die Regelungseinheit einen P-Reglerteil (6) und einen I-Reglerteil (7) umfasst, wobei die Begrenzungseinheit (11) so mit dem I-Reglerteil (7) gekoppelt ist, dass die Begrenzungseinheit (11) einen Integrationsausgangswert eines Integrator des I-Reglerteils (7) beim Begrenzen mit einem Grenzintegratorwert in jedem Regelungszyklus aktualisiert.

## Claims

1. Method for monitoring a function of a rotational speed regulating system of an internal combustion engine (2), having the following steps:
- detection of a rotational speed being exceeded if an actual rotational speed (ω_{act}) of the internal combustion engine exceeds a setpoint rotational speed (ωₛₑₜₚ) by more than a predetermined threshold value (SW), **characterized in that**
- if exceeding of a rotational speed is detected, a manipulated variable (S) of the rotational speed regulating system is limited to a maximum manipulated variable (Mₘₐₓ) which drops over time.

2. Method according to Claim 1, wherein the maximum manipulated variable (Mₘₐₓ) depends on a predetermined time period after which the manipulated variable (S) has to be set to 0.

3. Method according to Claim 2, wherein the gradient at which the maximum manipulated variable (Mₘₐₓ) drops over time is constant.

4. Method according to Claim 3, wherein the gradient is determined from a maximum manipulated variable, which specifies a maximum permitted manipulated variable during normal operation, divided by the predetermined time period.

5. Method according to Claim 3, wherein the gradient is determined from the instantaneous maximum manipulated variable (Mₘₐₓ) divided by the predetermined time period.

6. Method according to Claim 1 or 2, wherein the maximum manipulated variable (Mₘₐₓ) drops over time according to a gradient profile.

7. Method according to Claim 1 or 2, wherein, if the actual rotational speed (ω_{act}) of the internal combustion engine exceeds the setpoint rotational speed (ωₛₑₜₚ) by less than the predetermined threshold value (SW), the manipulated variable of the rotational speed regulating system is limited to a maximum manipulated variable (Mₘₐₓ) which rises over time, wherein the maximum manipulated variable (Mₘₐₓ) rises up to a maximum manipulated variable which specifies a maximum permitted manipulated variable during normal operation.

8. Method according to Claim 1 or 2, wherein, when the setpoint rotational speed (ωₛₑₜₚ) is undershot by the actual rotational speed (ω_{act}) the maximum manipulated variable (Mₘₐₓ) is set directly to the maximum manipulated variable, wherein the maximum manipulated variable specifies a maximum permitted manipulated variable during normal operation.

9. Engine regulating unit for operating an internal combustion engine (2), comprising:
- a regulating unit (5, 6, 7) for making available a manipulated variable (S) as a function of a setpoint rotational speed (ωₛₑₜₚ) and an actual rotational speed (ω_{act}), and
- a limiting unit (10, 11) for detecting exceeding of a rotational speed if the actual rotational speed (ω_{act}) of the internal combustion engine (2) exceeds the setpoint rotational speed (ωₛₑₜₚ) by more than a predetermined threshold value (SW), and for limiting a manipulated variable (S) of the rotational speed regulating system to a maximum manipulated variable which drops over time, if exceeding of the rotational speed is detected.

10. Engine regulating unit according to Claim 9, wherein the regulating unit comprises a P controller component and an I controller component, wherein the limiting unit (10) limits a common manipulated variable made available by the P controller component (6) and the I controller component (7).

11. Engine regulating unit according to Claim 9, wherein the regulating unit comprises a P controller component (6) and an I controller component (7), wherein the limiting unit (11) is coupled to the I controller component (7) in such a way that the limiting unit (11) updates an integration output value of an integrator of the I controller component (7) during the limitation with a limiting integrator value in each regulating cycle.

## Revendications

1. Procédé pour contrôler une fonction d'une régulation du régime d'un moteur à combustion interne (2), comprenant les étapes consistant à :
- détecter un dépassement de régime, quand un régime instantané (ωᵢₛₜ) du moteur à combustion interne dépasse un régime de consigne (ωₛₒₗₗ) de plus d'une valeur seuil (SW) prédéterminée, **caractérisé en ce que**
- lorsqu'un dépassement de régime est détecté, une valeur de réglage (S) de la régulation de régime est limitée à une valeur de réglage maximale (Mₘₐₓ) diminuant dans le temps.

2. Procédé selon la revendication 1, dans lequel la valeur de réglage maximale (Mₘₐₓ) dépend d'une durée prédéterminée, après laquelle la valeur de réglage (S) doit être réglée à 0.

3. Procédé selon la revendication 2, dans lequel le gradient avec lequel la valeur de réglage maximale (Mₘₐₓ) diminue dans le temps est constant.

4. Procédé selon la revendication 3, dans lequel le gradient est déterminé à partir d'une valeur de réglage maximale qui indique une valeur de réglage maximale admissible en mode de fonctionnement normal, divisée par la durée prédéterminée.

5. Procédé selon la revendication 3, dans lequel le gradient est déterminé à partir de la valeur de réglage maximale instantanée (Mₘₐₓ) divisée par la durée prédéterminée.

6. Procédé selon la revendication 1 ou 2, dans lequel la valeur de réglage maximale (Mₘₐₓ) diminue dans le temps suivant un profil de gradient.

7. Procédé selon la revendication 1 ou 2, dans lequel, si le régime instantané (ωᵢₛₜ) du moteur à combustion interne dépasse le régime de consigne (ωₛₒₗₗ) de moins de la valeur seuil prédéterminée (SW), la valeur de réglage de la régulation de régime est limitée à une valeur de réglage maximale (Mₘₐₓ) augmentant dans le temps, la valeur de réglage maximale (Mₘₐₓ) augmentant jusqu'à une valeur de réglage maximale qui indique une valeur de réglage admissible maximale en mode de fonctionnement normal.

8. Procédé selon la revendication 1 ou 2, dans lequel, si le régime de consigne (ωₛₒₗₗ) n'est pas atteint par le régime instantané (ωᵢₛₜ), la valeur de réglage maximale (Mₘₐₓ) est immédiatement ajustée à la valeur de réglage maximale, la valeur de réglage maximale indiquant une valeur de réglage maximale admissible en mode de fonctionnement normal.

9. Unité de régulation de moteur pour faire fonctionner un moteur à combustion interne (2), comprenant :
- une unité de régulation (5, 6, 7) pour fournir une valeur de réglage (S) en fonction d'un régime de consigne (ωₛₒₗₗ) et d'un régime instantané (ωᵢₛₜ) et
- une unité de limitation (10, 11) pour détecter un dépassement de régime, quand le régime instantané (ωᵢₛₜ) du moteur à combustion interne (2) dépasse le régime de consigne (ωₛₒₗₗ) de plus d'une valeur seuil (SW) prédéterminée ; et pour limiter une valeur de réglage (S) de la régulation de régime à une valeur de réglage maximale diminuant dans le temps, quand un dépassement de régime est détecté.

10. Unité de régulation de moteur selon la revendication 9, dans laquelle l'unité de régulation comprend une partie de régulateur P et une partie de régulateur I, l'unité de limitation (10) limitant une valeur de réglage commune fournie par la partie de régulateur P (6) et la partie de régulateur I (7).

11. Unité de régulation de moteur selon la revendication 9, dans laquelle l'unité de régulation comprend une partie de régulateur P (6) et une partie de régulateur I (7), l'unité de limitation (11) étant accouplée à la partie de régulateur I (7) de telle sorte que l'unité de limitation (11) actualise une valeur de sortie d'intégration d'un intégrateur de la partie de régulateur I (7) dans le cas d'une limitation avec une valeur d'intégrateur limite dans chaque cycle de régulation.
